# EUROPÄISCHE PATENTSCHRIFT

(11) **EP 0 327 668 B1**
(45) Veröffentlichungstag und Bekanntmachung des Hinweises auf die Patenterteilung: **09.06.1993**
(21) Anmeldenummer: 88113292.2
(22) Anmeldetag: 17.08.1988
(51) Int. Cl.: G12B 11/04

(54) **Anzeigeinstrument**
Indicating instrument
Instrument indicateur

(30) Priorität: 11.02.1988 DE 3804144
(43) Veröffentlichungstag der Anmeldung: 16.08.1989
(73) Patentinhaber: VDO Adolf Schindling AG, D-60487 Frankfurt (DE)
(72) Erfinder: Mayer, Klaus, D-6053 Obertshausen 1 (DE)
(74) Vertreter: Klein, Thomas, Dipl.-Ing. (FH)

(56) Entgegenhaltungen:
- DE-A- 3 201 571
- DE-A- 3 343 861
- FR-A- 2 393 400

## Beschreibung

Die Erfindung betrifft ein Anzeigeinstrument mit einem transparenten, lichtleitenden Zeiger, welcher derart auf einer Kappe einer Zeigerwelle befestigt ist, daß der Zeiger von der Stirnseite her in die Kappe eingesetzt und in ihr durch eine Klipsverbindung befestigt ist.

Ein derartiges Anzeigeinstrument ist aus der DE-A-32 01 571 bekannt. Durch diese Gestaltung kann der Zeiger nach der Montage der Kappe auf einfache Weise in diese eingesetzt werden. Deshalb ist auch ein nachträgliches Auswechseln des Zeigers leicht möglich.

Der Erfindung liegt die Aufgabe zugrunde, ein Anzeigeinstrument der eingangs genannten Art derart zu gestalten, daß sein Zeiger besonders rasch montierbar und gegen einen anderen austauschbar ist sowie eine hohe Stabilität besitzt.

Diese Aufgabe wird erfindungsgemäß dadurch gelöst, daß der Zeiger im wesentlichen über seine gesamte Länge in eine Rinne aus lichtundurchlässigem, zum Zeiger hin reflektierenden Material eingesetzt ist. Eine solche Rinne sorgt für eine sehr große Stabilität des Zeigers, da sie nicht lichtdurchlässig sein muß und deshalb aus einem Material bestehen kann, welches ausschließlich im Hinblick auf eine hohe Festigkeit auswählbar ist. Diese hohe Stabilität ist vor allem für erschütterungsstarke Fahrzeuge, insbesondere Dieselfahrzeuge, vorteilhaft. Hiervon abgesehen sorgt die Rinne dafür, daß das Licht aus dem Zeiger nur in Richtung des Betrachters austreten kann, so daß keine Lichtverluste zur Seite hin auftreten und der Zeiger auch bei Verwendung einer relativ schwachen Lichtquelle ausreichend leuchtet.

Für eine Fertigung in großen Stückzahlen ist es vorteilhaft, wenn die Rinne einstückig mit der Kappe ausgebildet ist.

Alternativ ist es jedoch auch möglich, daß die Rinne in eine stirnseitige Nut der Kappe einsetzbar ist.

Die Rinne kann zusammen mit dem Zeiger auf einfache Weise durch eine Rastnase des Zeigers verrastet werden, wenn gemäß einer anderen Ausgestaltung der Erfindung der Zeiger zumindest eine durch einen Durchbruch der Rinne durchführbare und mit einer Rastfläche der Kappe verrastbare Rastnase hat.

Die Erfindung läßt zahlreiche Ausführungsformen zu. Zur weiteren Verdeutlichung ihres Grundprinzips ist eine davon in der Zeichnung dargestellt und wird nachfolgend beschrieben.

Die Zeichnung zeigt perspektivisch in Explosionsdarstellung eine Zeigerwelle 1, auf der eine Kappe 2 unverdrehbar angeordnet ist. Diese Kappe 2 hat in ihrer oberen Stirnseite eine durch ihre Mitte führende Nut 3, in die von oben her eine Rinne 4 einsetzbar ist. Diese Rinne 4 besteht aus einem lichtundurchlässigen, lichtreflektierenden Material und hat vorzugsweise eine weiße Färbung. In die Rinne 4 ist von oben her ein Zeiger 5 aus transparentem, lichtleitendem Material einsetzbar. Der Zeiger 5 hat nach unten hin eine Rastnase 6, welche durch einen Durchbruch 7 in der Rinne 4 zu greifen vermag und im montierten Zustand unter eine Rastfläche 8 der Kappe 2 greift.

Bei der Montage des Anzeigeinstrumentes wird der Zeiger 5 von oben her in die Rinne 4 eingeschoben und dann diese Baueinheit ebenfalls von oben her in die Nut 3 gesetzt. Dabei verrastet die Rastnase 6 mit der Rastfläche 8 und hält auf diese Weise den Zeiger 5 und zugleich die Rinne 4 auf der Kappe 2.

## Patentansprüche

1. Anzeigeinstrument mit einem transparenten, lichtleitenden Zeiger (5), welcher derart auf einer Kappe (2) einer Zeigerwelle (1) befestigt ist, daß der Zeiger (5) von der Stirnseite der Kappe her in die Kappe (2) eingesetzt und in ihr durch eine Klipsverbindung befestigt ist, dadurch gekennzeichnet, daß der Zeiger (5) im wesentlichen über seine gesamte Länge in eine Rinne (4) aus lichtundurchlässigem, zum Zeiger (5) hin reflektierenden Material eingesetzt ist.

2. Anzeigeinstrument nach Anspruch 1, dadurch gekennzeichnet, daß die Rinne (4) einstückig mit der Kappe (2) ausgebildet ist.

3. Anzeigeinstrument nach einem der vorangehenden Ansprüche, dadurch gekennzeichnet, daß die Rinne (4) in eine stirnseitige Nut (3) der Kappe (2) einsetzbar ist.

4. Anzeigeinstrument nach einem der vorangehenden Ansprüche, dadurch gekennzeichnet, daß der Zeiger (4) zumindest eine durch einen Durchbruch (7) der Rinne (4) durchführbare und mit einer Rastfläche (8) der Kappe (2) verrastbare Rastnase (6) hat.

## Claims

1. An indicator instrument with a transparent, light-transmitting pointer (5) which is fastened on to a cap (2) of a pointer shaft (1) in such a way that the pointer (5) is inserted into the cap (2) from the end face of the cap and is fastened within the latter by means of a clip attachment, characterised in that the pointer (5) is inserted over substantially its entire length into a channel (4) made of a material which is opaque to light and which reflects light towards the pointer (5).

2. An indicator instrument according to claim 1, characterised in that the channel (4) is constructed as one piece with the cap (2).

3. An indicator instrument according to one of the preceding claims, characterised in that the channel (4) can be inserted in a slot (3) in the end face of the cap (2).

4. An indicator instrument according to one of the preceding claims, characterised in that the pointer (5) has at least one catch projection (6) which can be guided through an opening (7) in the channel (4) and locked with a locking surface (8) of the cap (2).

## Revendications

1. Instrument indicateur comportant une aiguille transparente (5), conductrice de la lumière, qui se fixe sur un capuchon (2) d'un axe d'aiguille (1) par le moyen que l'aiguille (5) s'insère dans le capuchon (2) de par la face frontale de ce capuchon et s'y fixe par une liaison par clipsage, instrument caractérisé par le fait que l'aiguille (5) est insérée, sensiblement sur toute sa longueur, dans une rigole (4) en matériau non translucide, réfléchissant en direction de l'aiguille (5).

2. Instrument indicateur selon la revendication 1, caractérisé par le fait que la rigole (4) est conçue d'une pièce avec le capuchon (2).

3. Instrument indicateur selon l'une des revendications précédentes, caractérisé par le fait que la rigole (4) peut s'insérer dans une rainure frontale (3) du capuchon (2).

4. Instrument indicateur selon l'une des revendications précédentes, caractérisée par le fait que l'aiguille (4) comporte au moins un talon de crantage (6), qui peut passer par une découpe (7) de la rigole (4) et se chanter avec une surface de crantage (8) du capuchon (2).
